# EUROPÄISCHE PATENTSCHRIFT

(11) **EP 1 199 024 B1**
(45) Veröffentlichungstag und Bekanntmachung des Hinweises auf die Patenterteilung: **25.08.2004**
(21) Anmeldenummer: 01123793.0
(22) Anmeldetag: 04.10.2001
(51) Int. Cl.: A47L 15/50

(54) **Geschirrkorb zur Aufnahme von Geschirrteilen und Geschirrspülmaschine**
Dishwashing rack for dishes and dishwasher
Panier pour lave-vaiselle et lave-vaiselle

(30) Priorität: 19.10.2000 DE 10051934
(43) Veröffentlichungstag der Anmeldung: 24.04.2002
(73) Patentinhaber: BSH Bosch und Siemens Hausgeräte GmbH, 81739 München (DE)
(72) Erfinder: Eiermann, Rüdiger, 89428 Syrgenstein (DE)

(56) Entgegenhaltungen:
- DE-A- 4 037 070
- FR-A- 1 192 605

## Beschreibung

Die Erfindung betrifft einen Geschirrkorb gemäß dem Oberbegriff des Anspruchs 1, sowie eine entsprechende Geschirrspülsmaschine.

Es ist allgemein bekannt, Geschirrkörbe zur Aufnahme von Geschirrteilen - wie Teller, Tassen, Gläser, Töpfe usw. - insbesondere in Geschirrspülmaschinen zu verwenden. Aus der deutschen Offenlegungsschrift DE 40 37 070 A1 ist ein Geschirrkorb lediglich zur Aufnahme von Tellern bekannt, bei dem eine Halterungsreihe mehrere Halterungen, die jeweils zwei mit dem Korbboden verbundene Schenkelelemente und ein nach unten gerichtetes Mittelelement aufweisen. Dabei entsteht bei geringfügiger Neigung der Schenkelelemente - die fast senkrecht stehen - durch das zum Korbboden reichende federnde Mittelelement eine Klemmwirkung, die den Teller in der richtigen Position sicher fixiert.

Der oben beschriebene Geschirrkorb dient ausschließlich der Aufnahme von Tellern in den Halterungen der Halterungsreihe unter Ausnutzung einer Klemmwirkung. Andere Geschirrkörbe sind wiederum nur für die Aufnahme von Tassen, Gläsern, Schalen usw. konzipiert.

Es ist Aufgabe der vorliegenden Erfindung, einen möglichst vielseitig verwendbaren Geschirrkorb zu schaffen, der sich für verschiedene Arten von Geschirrteilen, vor allem auch für kleinere Geschirrteile wie Tassen, Schalen, Gläser usw. optimal nutzen lässt.

Diese Aufgabe wird gemäß der Erfindung durch die Merkmale des Patentanspruchs 1 gelöst. Weiterbildungen der Erfindung sind in den abhängigen Ansprüchen angegeben.

Gemäß dem Gegenstand der Erfindung sind beide Schenkelelemente einer Halterung zumindest annähernd in einem 45 Grad Winkel gegenüber der vom Korbboden gebildeten Ebene schräg nach oben zueinander hin ausgebildet und durch eine das Mittelelement bildende U-förmige Lasche miteinander verbunden.

Dadurch dass gleichzeitig die schrägen Schenkelelemente der Halterungen der Halterungsreihe jeweils eine Aufnahmefläche insbesondere für Hohlgefäße wie Tassen und Gläser bilden, und die U-förmige Lasche für eine Fixierung eingestellter Teller und Schalen sorgt, können verschiedene Arten von Geschirrteilen gleichzeitig untergebracht und sicher für ein optimales Reinigungs- und Trocknungsergebnis gehalten werden. Eine Klemmwirkung ist nicht notwendig.

Von Vorteil ist, wenn zumindest ein schräges Schenkelelement an seinem dem Korbboden naheliegenden Ende einen nach oben gerichteten Haltesteg zum Halten eines auf dem Schenkelelement angeordneten Geschirrteils aufweist. Damit können die auf der Schräge abgelegten Geschirrteile noch besser fixiert und somit gegen Beschädigung oder Zerstörung gesichert werden. Vorzugsweise ist dabei der Haltesteg schräg ausgebildet.

Eine besonders sichere Variante des erfindungsgemäßen Geschirrkorbs besteht darin, dass der Haltesteg und das schräge Schenkelelement zumindest annähernd einen 90 Grad Winkel miteinander bilden.

Die Erfindung betrifft auch eine Geschirrspülmaschine mit einem Geschirrkorb nach einem der vorbeschriebenen Merkmale, wobei in dieser Geschirrspülmaschine die vorbeschriebenen Vorteile sinnvolle Anwendung finden.

Die Erfindung wird anhand eines in Figuren dargestellten Ausführungsbeispiels näher erläutert. Im einzelnen zeigen
- Figur 1: eine Draufsicht des Geschirrkorbs gemäß dem Gegenstand der Erfindung, und
- Figuren 2 bis 4: Varianten der Aufnahme verschiedener Geschirrteile durch die erfindungsgemäß ausgestalteten Halterungen des Geschirrkorbs nach Figur 1.

Figur 1 zeigt in der Draufsicht einen erfindungsgemäßen Geschirrkorb 10 zur Aufnahme von Geschirrteilen 18, 19, 20, 21, der beispielsweise in einer Haushalt-Geschirrspülmaschine als Unterkorb eingesetzt ist. Bekanntlich besteht der Geschirrkorb 10 aus einer Mehrzahl von horizontal verlaufenden und vertikal verlaufenden Endstreben, die den Korbrahmen 22 bilden, sowie aus am Boden verlaufenden Querstreben und Langstreben, die den Korbboden 14 bilden. Alle Streben sind dabei vorzugsweise gleichartig und als Runddrähte ausgebildet sowie aus Kunststoff oder kunststoffummanteltem Metall hergestellt.

Eine Halterungsreihe 11 des Geschirrkorbs 10 zur Aufnahme der Geschirrteile, wie beispielsweise Gläser, Tassen, Schalen, Teller - siehe Figuren 2 bis 4 - weist parallel angeordnete bügelförmige Halterungen 15 auf, die jeweils zwei mit jeweils einer Querstrebe des Korbbodens 14 verbundene Schenkelelemente 12 und ein nach unten gerichtetes Mittelelement auf. Gemäß dem Gegenstand der Erfindung sind beide Schenkelelemente 12 einer jeden Halterung 15 zumindest annähernd in einem 45 Grad Winkel gegenüber der vom Korbboden 14 gebildeten Ebene schräg ausgebildet und durch eine das Mittelelement bildende U-förmige Lasche 13 miteinander verbunden. Der Vorteil der erfindungsgemäß ausgebildeten bügelförmigen Halterungen 15 liegt darin, dass gleichzeitig die schrägen Schenkelelemente 12 jeweils eine Aufnahmefläche insbesondere für Hohlgefäße wie Tassen 18 und Gläser 21 - siehe Figuren 2 und 4 - bilden, und die U-förmige Lasche 13 für eine Fixierung eingestellter Teller 19 und Schalen 20 - siehe Figur 3 - sorgt. Dadurch können verschiedene Arten von Geschirrteilen 18, 19, 20, 21 gleichzeitig untergebracht und sicher für ein optimales Reinigungs- und Trocknungsergebnis gehalten werden.

Die Figuren 2 bis 4 zeigen die erfindungsgemäß gestaltete Halterung 15 mit den beiden annähernd, im gezeigten Ausführungsbeispiel genau, im 45 Grad Winkel geneigten schrägen Schenkelelementen 12 und der fast bis zum Korbboden 14 - angedeutet durch eingezeichnete Querstreben - reichenden U-förmigen Lasche 13. In Figur 2 ist das Geschirrteil eine Tasse 18, die auf dem linken schrägen Schenkelelement 12 mit seinem oberen Tassenrand aufliegt und an dessen Ende durch einen nach oben gerichteten Haltesteg 17 gehalten wird. Dabei bilden der Haltesteg 17 und das schräge Schenkelelement 12 annähernd, im gezeigten Ausführungsbeispiel genau, einen 90 Grad Winkel, da hierdurch ein besonders effektives Arretieren der Tasse 18 entsteht. In Figur 3 ist das Geschirrteil ein Teller 19 oder eine Schale 20, der bzw. die durch die U-förmige Lasche 13 der Halterung 15 in der Halterungsreihe 11 des Geschirrkorbs 10 auf den parallelen Querstreben 14 fixiert wird. Durch die erfindungsgemäß gestalteten Halterungen 15 gemäß Figur 2 und Figur 3 können somit verschiedene Geschirrteile 18, 19 oder 20 in einund derselben Halterungsreihe 11 sicher und bezüglich eines optimalen Reinigungs- und Trocknungsergebnisses gleichzeitig untergebracht werden. Die Tasse 18 von Figur 2 wird beispielsweise an den Haltesteg 17 der Halterung von Figur 3 angelegt.

Figur 4 zeigt eine weitere Variante der Halterung 15 mit den zu beiden Seiten verlaufenden schrägen Schenkelelementen 12 sowie der U-förmigen Lasche 13. Dabei liegt ein Glas 21 als beispielhaftes Geschirrteil auf dem rechten Schenkelelement 12 mit dem oberen Glasrand auf und etwa in Höhe des Glasbodens an dem in Figur 4 nicht dargestellten Korbrahmen 22 oder an dem Haltesteg 17 an. Die sichere Aufnahme von zwei derartigen Geschirrteilen 21 und 18 ist auch mittels einer einzigen Halterung 15 auf beiden schrägen Schenkelelementen 12 möglich, wobei vorzugsweise die Tasse 18 und das Glas 21 von beiderseitig vorhandenen Haltestegen 17 gehalten werden.

## Patentansprüche

1. Geschirrkorb (10) zur Aufnahme von Geschirrteilen (18, 19, 20, 21), insbesondere in einer Geschirrspülmaschine, mit wenigstens einer Halterungsreihe (11) aus parallel angeordneten bügelförmigen Halterungen (15), die jeweils zwei mit dem Korbboden (14) verbundene Schenkelelemente (12) und ein im Verwendungszustand, nach unten gerichtetes Mittelelement aufweisen wobei die Schenkekekemente (12) durch eine das Mittelelement bildende U-förmige Lasche (13) miteinander verbunden sind,
**dadurch gekennzeichnet,**
**dass** beide Schenkelelemente (12) einer Halterung (15) zumindest annähernd in einem 45 Grad Winkel gegenüber der vom Korbboden (14) gebildeten Ebene schräg nach oben zueinander hin ausgebildet sind.

2. Geschirrkorb (10) nach Anspruch 1, **dadurch gekennzeichnet, dass** zumindest ein schräges Schenkelelement (12) an seinem dem Korbboden (14) naheliegenden Ende einen nach oben gerichteten Haltesteg (17) zum Halten eines auf dem Schenkelelement (12) angeordneten Geschirrteils (18, 21) aufweist.

3. Geschirrkorb (10) nach Anspruch 2, **dadurch gekennzeichnet, dass** der Haltesteg (17) schräg ausgebildet ist.

4. Geschirrkorb (10) nach Anspruch 3 oder 4, **dadurch gekennzeichnet, dass** der Haltesteg (17) und das schräge Schenkelelement (12) zumindest annähernd einen 90 Grad Winkel miteinander bilden.

5. Geschirrspülmaschine mit einem Geschirrkorb (10) nach einem der vorhergehenden Ansprüche.

## Claims

1. Crockery basket (10) for receiving dishes (18, 19, 20, 21), particularly in a dishwashing machine, with at least one holder row (11) of parallelly arranged, yoke-shaped holders (15) which each have two limb elements (12), which are connected with the base (14) of the basket, and a centre element which is directed downwardly in the use state, wherein the limb elements (12) are connected together by a U-shaped connecting bar (13) forming the centre element, **characterised in that** the two limb elements (12) of a holder (15) are constructed to be inclined towards one another at an angle of at least approximately 45 degrees relative to the plane formed by the base (14) of the basket.

2. Crockery basket (10) according to claim 1, **characterised in that** at least one inclined limb element (12) has at its end adjacent to the base (14) of the basket an upwardly directed retaining web (17) for retaining a dishes item (18, 21) arranged on the limb element (12).

3. Crockery basket (10) according to claim 2, **characterised in that** the retaining web (17) is formed to be inclined.

4. Crockery basket (10) according to claim 3 or 4, **characterised in that** the retaining web (17) and the inclined limb element (12) together form, an angle of at least approximately 90 degrees.

5. Dishwashing machine with a crockery basket (10) according to one of the preceding claims.

## Revendications

1. Panier pour lave-vaisselle (10) pour le logement de pièces de vaisselle (18, 19, 20, 21), notamment dans un lave-vaisselle avec au moins une rangée de fixations (11) constituée de fixations (15) en forme d'étriers disposées en parallèle, présentant chacune deux éléments en forme de branches (12) reliés au fond du panier (14) et un élément central dirigé vers le bas dans l'état d'utilisation, les éléments en forme de branches (12) étant reliés entre eux par une languette en forme de U (13) constituant l'élément central, **caractérisé en ce que** les deux éléments en forme de branches (12) d'une fixation (15) sont conçus en oblique se rejoignant vers le haut, dans un angle au moins approximativement à 45 degrés par rapport au plan formé par le fond du panier (14).

2. Panier pour lave-vaisselle (10) selon la revendication 1, **caractérisé en ce que** sur son extrémité proche du fond du panier (14), au moins un élément oblique en forme de branche (12) est muni d'une barrette de maintien (17) dirigée vers le haut, destinée à maintenir une pièce de vaisselle (18, 21), disposée sur l'élément en forme de branche (12).

3. Panier pour lave-vaisselle (10) selon la revendication 2, **caractérisé en ce que** la barrette de maintien (17) est conçue en oblique.

4. Panier pour lave-vaisselle selon l'une quelconque des revendications 3 ou 4, **caractérisé en ce que** la barrette de maintien (17) et l'élément oblique en forme de branche (12) forment entre eux au moins approximativement un angle de 90 degrés.

5. Lave-vaisselle avec un panier pour lave-vaisselle (10) selon l'une quelconque des revendications précédentes.
